# FASCICULE DE BREVET EUROPEEN

(11) **EP 0 262 060 B1**
(45) Date de publication et mention de la délivrance du brevet: **04.09.1991**
(21) Numéro de dépôt: 87420250.0
(22) Date de dépôt: 24.09.1987
(51) Int. Cl.: B04B 9/08, B04B 5/02, G01N 21/07, B04B 9/14

(54) **Dispositif de centrifugation pour la réalisation d'analyses**
Zentrifugenvorrichtung zum Durchführen von Analysen
Centrifugal arrangement for carrying out analyses

(30) Priorité: 25.09.1986 FR 8613550; 25.09.1986 FR 8613551; 25.09.1986 FR 8613552
(43) Date de publication de la demande: 30.03.1988
(73) Titulaire: KIS PHOTO INDUSTRIE S.a.r.l., 38100 Grenoble (FR)
(72) Inventeur: Simon, Jean-Pierre, F-38100 Grenoble (FR)
(74) Mandataire: Laurent, Michel

(56) Documents cités:
- EP-A- 0 137 681
- EP-A- 0 160 901
- EP-A- 0 195 321
- FR-A- 2 524 874
- FR-A- 2 589 085
- US-A- 3 762 635
- US-A- 3 834 613

## Description

La présente invention concerne un dispositif de centrifugation pour la réalisation d'analyses, notamment biologiques et médicales, d'échantillons contenus dans un boîtier d'analyse ; ce dernier comprend, de manière connue en soi, une cellule de lecture pour toute mesure spectrophotométrique en absorbance.

Un tel dispositif a par exemple été décrit dans la demande de brevet FR-A-2 524 874, et comprend :
- un plateau support, entrainé en rotation par un moyen moteur, comportant vers sa périphérie une pluralité de supports individuels pour les différents boîtiers, eux-mêmes rotatifs par rapport au plateau support ;
- des moyens permettant de faire pivoter chaque support individuel par rapport au plateau support, afin d'orienter la force centrifuge par rapport à chaque boîtier d'analyse ;
- un ensemble de mesure spectrophotométrique, dont le trajet optique est perpendiculaire au plan du plateau support, et susceptible de traverser la cellule de lecture de chaque boîtier, dans une position prédéterminée de ce dernier en rotation.

Dans le cadre d'un dispositif tel que décrit précédemment, la présente invention a pour objet des moyens permettant de faire pivoter les différents boîtiers d'analyse, et plus précisémment leurs différents supports individuels, répondant aux préoccupations suivantes :
- ne pas augmenter dans des proportions importantes l'inertie du plateau support, de manière à limiter la puissance du moteur d'entrainement, et alléger la conception mécanique de l'ensemble du dispositif ;
- ne recourrir à aucun moyen individuel de commande en rotation de chaque support individuel d'un boîtier d'analyse, tel qu'un moteur pas à pas ;
- commander la rotation de ces mêmes supports individuels, par une action mécanique, à partir d'une partie fixe extérieure au plateau support.

Selon la présente invention, les moyens permettant de faire pivoter chaque support individuel comprennent :
- un plateau fixe par rapport au plateau support, disposé au-dessous de ce dernier, comportant un guide périphérique ;
- une portion de pivotement, coplanaire avec le plateau fixe, articulée à une extrémité sur ce dernier, comportant au moins un rail de guidage, ayant un rayon de courbure coïncidant avec celui du guide périphérique du plateau fixe, la portion de pivotement étant mobile entre deux positions, une première position dans laquelle le rail de guidage coïncide avec le guide du plateau fixe, et une seconde position dans laquelle le rail de guidage coïncide avec l'extrémité libre d'un raccord en saillie externe par rapport au plateau fixe, et relié au guide périphérique ;
- une pluralité d'axes orthogonaux au plateau support, montés libres en rotation sur ce dernier, à l'extrémité supérieure desquels sont fixés les différents supports individuels, et à l'extrémité inférieure desquels sont fixées différentes biellettes parallèles au plateau fixe, chaque biellette comportant à ses deux extrémités deux galets coplanaires prenant appui sur le guide périphérique du plateau fixe.
- des moyens d'actionnement de la portion de pivotement

Comme on le verra ci-après, les moyens caractéristiques de la présente invention sont d'une grande simplicité mécanique. C'est en définitive le moteur d'entrainement en rotation du plateau support, qui indirectement fait pivoter les boîtiers d'analyse.

Par ailleurs, les moyens selon l'invention permettent de faire pivoter de manière progressive, sans à coup, les différents boîtiers d'analyse, par rapport au plateau support. En évitant ainsi toute rotation accélérée d'un boîtier d'analyse, on évite ainsi toute centrifugation secondaire de ce dernier, par rapport à son propre axe, ce qui nuirait à la qualité de l'analyse.

La manière dont l'invention peut être réalisée et les avantages qui en découlent ressortiront mieux de l'exemple de réalisation qui suit, donné à titre indicatif et non limitatif, à l'appui des figures annexées.

La figure 1 est une vue en perspective, partiellement éclatée, d'un dispositif automatique pour la réalisation d'analyses biologiques et médicales, selon l'invention.

La figure 2 est une coupe transversale du spectophotomètre à réseau holographique à champ plan, faisant partie du dispositif selon la figure 1.

La figure 3 est une coupe transversale du système de centrifugation selon l'invention.

La figure 4 est une coupe transversale du dispositif, matérialisant notamment le système de thermostatisation et ventilation.

La figure 5 est une coupe transversale de l'ensemble optique, faisant partie de l'ensemble de mesure spectrophotométrique ;
La figure 6 est une vue schématique en perspective de l'ensemble du dispositif selon l'invention, intégré au sein d'un boîtier.

La figure 7 est une vue de dessus, à échelle agrandie, des moyens de pivotement conformes à l'invention.

Les figures 8 et 9 sont des vues illustrant le mode de fonctionnement des moyens de pivotement selon la figure 7.

Les figures 10 et 11 sont des coupes transversales illustrant le fonctionnement d'un dispositif d'équilibrage dynamique selon l'invention, en l'absence d'un boîtier d'analyse à centrifuger, respectivement en phase d'arrêt et en phase de centrifugation.

Les figures 12 et 13, sont des coupes transversales illustrant le fonctionnement du même dispositif, en présence d'un boîtier d'analyse à centrifuger, respectivement en phase d'arrêt et en phase de centrifugation.

La figure 14 représente, comme à la figure 3, un autre système de centrifugation conforme à l'invention.

Le dispositif automatique pour la réalisation d'analyses biologiques et médicales selon l'invention est intégré au sein d'un boitier de forme générale parallélépipédique portant la référence générale (1), observable au sein de la figure 6. Ce boitier présente sur sa face supérieure deux capots respectivement (2) et (3), l'un (2) faisant office d'écran à cristaux liquides (4) et dégageant,lorsqu'il est en position ouverte, un clavier tactile (5), l'autre (3) permettant un accès aux différents supports individuels du dispositif centrifugeur qui sera décrit ultérieurement. Ce capot (3) libère lorsqu'il est en position ouverte , un orifice semi-circulaire servant d'accès au chargement (7) des boitiers d'analyse (50) sur le plateau supérieur rotatif du dispositif centrifugeur. De plus, comme il sera décrit ultérieurement, comme l'ensemble du dispositif est thermostaté, le capot (3) présente un organe d'étanchéité (6), destiné à s'emboiter parfaitement dans l'orifice d'accès (7).Les capots (2) et (3) sont verrouillables au moyen d'un bouton de verrouillage (8).

Les résultats issus de l'analyse sont imprimés au moyens d'une imprimante (9) située au voisinage immédiat de l'écran à cristaux liquides (4) et du clavier (5). L'ensemble du dispositif est de manière connue régi par un micro-ordinateur dont on observe le logiciel de type PROM en référence (10). Le boitier (1) présente également au niveau de sa face supérieure une trappe (11) permettant le changement de la lampe du système optique, décrit également ultérieurement.

Le dispositif centrifugeur va être maintenant décrit plus en détail. Celui-ci se compose tout d'abord d'un plateau circulaire fixe (12) inférieur, auquel est solidarisé un moteur pas à pas (13), fixé au moyen de quatre vis et écrous dont on a matérialisé les orifices (14) de fixation. Le moteur (13) présente de façon connue un bossage de centrage (15), permettant une meilleure précision de positionnement. Le plateau fixe (12) est suspendu par trois amortisseurs du type silent-bloc, dont on a matérialisé l'un des points d'application par la référence (16). Le plateau fixe (12) présente en outre un rebord ou guide périphérique (17), destiné à coopérer avec des organes de pivotement, qui seront également décrits ultérieurement. Le moteur (13) est solidaire d'un axe (18) sur lequel sont emboités et fixés trois plateaux successifs, à savoir dans l'ordre :
- un plateau support (19), fixé sur l'axe (18) au moyen d'un insert conique (20) ;
- un plateau dit plateau de verrouillage (21) ;
- un plateau supérieur (22) solidarisant au moyen d'écrous le dit plateau de verrouillage (21) et lui-même, à savoir le plateau supérieur (22), sur l'insert conique (20) du plateau support (19) et ce, sur l'axe de rotation (18) du moteur (13).

Le plateau supérieur (22) présente cinq réceptacles (23) destinés à recevoir chacun un boitier d'analyse (50). Au sein de la base (24) de chacun de ces dits réceptacles, est ménagé d'une part une fente (25), destinée à coopérer avec une partie du plateau de verrouillage (21) et un orifice semi-circulaire (26), destiné à coopérer avec l'axe de pivotement décrit ultérieurement. Une plaque circulaire (27) servant de support individuel pour un boîtier d'analyse (50) présente sous sa face inférieure une mortaise (28), destinée à coopérer avec un tenon (29), ménagé à l'extrémité supérieure d'un axe de pivotement (30). Chaque support (27) présente en outre deux ergots de positionnement (31), destinés à coopérer avec les orifices de positionnement ménagés au sein de chacun des boitiers d'analyse.

Le plateau support (19) présente une pluralité d'orifices (32), destinés chacun à laisser un passage à l'axe de pivotement (30). Chacun de ces orifices (32), situés sur la périphérie du plateau (19), est tangenté par deux rampes radiales (33),ascendantes du centre du plateau vers sa périphérie, chacune de ces rampes (33) étant destinée à recevoir une bille dite bille d'équilibrage (34). Ces billes (34) sont destinées à permettre un équilibrage dynamique de l'ensemble rotatif du dispositif de centrifugation.

Le plateau support comprend une pluralité de paires de rampes (33) ascendantes, du centre vers la périphérie, chacune de ces rampes étant radiale. Dans l'exemple décrit, le nombre de réceptacles (23) présents est égal à cinq, donc le nombre de paires de rampes (33) également. Chaque paire de rampes (33) est disposée, au voisinage de la périphérie du plateau support (19), de part et d'autre d'un orifice (32), permettant le passage d'un axe (30) de pivotement des boîtiers (50) à centrifuger dans les réceptacles (23) du plateau supérieur (22).

Chacune desdites rampes (33) reçoit une bille (34), réalisée en acier, et dont le diamètre est fonction de la masse de la bille désirée. Du fait que les rampes sont ascendantes du centre vers la périphérie du plateau (19), l'angle d'inclinaison étant de douze degrés (12°) par rapport à l'horizontale, lorsque ledit plateau ne tourne pas, les billes sont situées au voisinage du centre dudit plateau (19), au contact d'une couronne (80) de limitation du parcours inférieur des billes, ladite couronne entourant l'insert conique (20), de fixation sur l'axe du moteur (13). Par contre, lorsqu'aucun organe ne limite leur course ascensionnelle, si le plateau (19) tourne, lesdites billes (34) sont soumises à la force centrifuge, qui, si la vitesse de rotation est suffisante, provoque la montée des billes (34) jusqu'en haut des rampes (33). Pour cela, il suffit que les moments des forces centrifuges s'appliquant sur les billes (34), par rapport à l'axe central vertical du moteur (13), soient supérieurs aux moments des forces de gravité s'appliquant également sur les billes, par rapport au même axe.

Le plateau de verrouillage (21) se présente sous la forme d'une corolle, dont le nombre de pétales (35) coïncide avec le nombre de réceptacles (23) du plateau supérieur (22), cinq en l'occurence. Chacun de ces pétales (35) ou éléments radiaux est terminé, à son extrémité libre, par un ergot ou butée (36) s'étendant vers le plateau supérieur (22), et destiné à coopérer avec une fente (35), ménagée au sein de la base (24) de chacun des réceptacles (22) dudit plateau (22), et ce , uniquement dans le cas où le réceptacle (23) considéré ne contient pas de boîtier (50) à centrifuger. En outre, chaque pétale (35) présente sur sa face inférieure, c'est-à-dire, du côté du plateau support (19), une butée (81) ou moyen de retenue, venu du moulage, et situé au voisinage de la base du pétale (35). Cette butée (81) est destinée à retenir la bille (34) vers la couronne (80), lorsque le réceptacle (23) correspondant reçoit un boîtier à centrifuger, lors des phases de centrifugation.

Chacun des pétales (35) est soumis à une contrainte transmise par l'intermédiaire de l'ergot (36) lorsqu'un réceptacle (23) reçoit un boîtier à centrifuger , du fait que le plateau (21) est réalisé en un matériau plastique souple à mémoire élastique, et que le moulage lui donne une forme telle qu'il tend naturellement à provoquer la coopération de l'ergot (36), avec la fente (25), vers le haut. Ainsi, compte tenu de la mobilité de chaque pétale (35), par rappport à un axe orthogonal à l'axe de rotation, tout abaissement de l'ergot (36) provoque l'abaissement concomitent de la butée (81) de rétention des billes (34). Les deux positions extrêmes du plateau (21) sont visibles respectivement sur les figures 10 et 11.

Ainsi, lorsque l'on désire réaliser la centrifugation de boîtiers (50), on positionne ces derniers au sein des réceptacles (23), au moyen des ergots de positionnement (31), et on peut immédiatement procéder aux différentes phases de centrifugation, sans s'inquiéter de l'équilibrage du dispositif. En effet, la masse des boîtiers (50) à centrifuger étant connue, on adapte la masse des billes (34) d'équilibrage, en utilisant des billes de diamètre connu (la masse volumique des billes restant constante, le seul paramètre pouvant faire varier la masse est le diamètre), de façon à ce que la somme des moments, par rapport à l'axe du moteur (13), des forces centrifuges s'appliquant sur les billes (34) en position basse et sur le boîtier (50) à centrifuger correspondant, soit égale aux moments par rapport au même axe des forces centrifuges s'appliquant sur les billes en position haute d'une même paire de rampes (33).

Ainsi, c'est par la seule utilisation de la force centrifuge générée par la rotation des plateaux que l'on réalise un équilibrage dynamique automatique. De plus, il est tout à fait possible de n'employer qu'une partie des réceptacles (23) du plateau supérieur (22), sans pour autant perturber l'équilibrage. En effet, lorsque l'on place un boîtier (50) à centrifuger, ce dernier appuie sur l'ergot (36) qui faisait saillie au niveau de la fente (25) de la base (24), provoquant ainsi un abaissement du pétale (35), donc de la butée (81), ayant pour conséquence la rétention des deux billes (34) correspondantes en position basse. Par contre, les réceptacles vides n'entrainent pas d'abaissement des pétales (35) du plateau (21), donc n'empêchent pas l'ascension des billes au sommet des rampes correspondantes. Comme il est bien connu, qu'à forces égales, plus le rayon du cercle décrit par l'objet sur lequel s'appuient lesdites forces est grand, et plus grand est son moment par rapport à l'axe passant par le centre dudit cercle, on peut, en calculant au préalable la masse des billes (34) nécessaire pour réaliser l'équilibrage, obtenir un équilibrage dynamique et automatique.

Selon une variante d'exécution représentée à la figure 14, chaque pétale (35) est articulée individuellement sur un axe (83), orthogonal par rapport à l'axe de rotation, et tourillonné sur le plateau de verrouillage (21). Dans ces conditions, la position basse de repos d'un pétale (35) est au contact d'une bille (34). Lors de la rotation de l'ensemble des plateaux, si un boîtier (50) correspondant est présent sur le plateau supérieur (22), alors la bille (34) correspondante ne peut remonter vers l'extrémité haute de la rampe (33) correspondante étant bloquée par la butée (81) ; si un boîtier (50) est absent, alors la butée (36) n'est pas bloquée par le haut, et la bille (34) repousse la butée (81), et donc le pétale correspondant (35), et peut atteindre l'extrémité haute de la rampe (33).

Ce mode d'exécution particulier évite d'exercer une poussée en rappel sur chaque boîtier (50).

Il va être décrit maintenant plus en détail le dispositif de pivotement des boîtiers d'analyse. Le plateau fixe (12) présente au voisinage de sa périphérie et sur un secteur donné une portion dite "portion de pivotement" (37). Cette portion de pivotement (37) présente deux rails de guidage (38) et (39), concentriques et orthogonaux par rapport au plan du plateau fixe (12). Lorsque le dispositif de pivotement n'est pas activé, la portion de pivotement (37), coplanaire avec ledit plateau fixe (12) s'intègre à ce plateau et définit un rebord ou guide périphérique (17) complet, c'est-à-dire définissant un cercle parfait. Le dispositif de pivotement présente en outre un électroaimant (40) destiné à attirer vers l'extérieur du plateau fixe (12) ladite portion de pivotement (37), qui est articulée au niveau de l'une de ses extrémités pour pivoter dans le plan du plateau fixe (12). De plus, chaque axe de pivotement (30) précédemment cité, présente à son extrémité inférieure un tenon (41) destiné à coopérer avec une mortaise (42) ménagée sur une biellette (43) disposée parallèlement au plateau fixe (12) ; chaque biellette (43) joue le rôle de lien entre deux galets coplanaires et identiques (44) et (45), dont l'axe de pivotement est parallèle à l'axe (30). Ces galets (44) et (45), disposés respectivement aux deux extrémités d'une biellette (43), prennent appui, lorsque les plateaux (19,21 et 22) sont en rotation sur le rebord périphérique (17) du plateau fixe (12). En effet, les galets (44) et (45)dé chaque organe de pivotement sont entrainés en rotation par l'intermédiaire de l'axe (30), celui-ci étant lui-même entrainé par l'intermédiaire des orifices (32) ménagés sur le plateau support (19).

Les rails (38,39) sont espacés d'une distance correspondant au diamètre des galets (44,45). Le rayon de courbure du rail externe (39) de guidage a la même valeur que celui du rebord périphérique (17) du plateau fixe (12), et ce afin de ménager un rebord périphérique complet lorsque l'on ne désire pas procéder à une phase de pivotement.

Il est à noter que la longueur du rail interne de guidage (38) est de longueur inférieure au rail de guidage externe (39), et ce d'une valeur correspondant au diamètre des galets (44,45), aux variations de circonférence près, du fait que les rayons des cercles sur lesquels les rails (38,39) s'appuient n'ont pas la même valeur, comme on peut le voir plus nettement dans la figure 7.

La bordure (46) est reliée au rebord périphérique (17) du dit plateau (12), et elle constitue, en fait, un simple prolongement dudit rebord (17) à l'extérieur du plateau fixe (12). De ce fait, elle présente la même épaisseur et la même hauteur que ce rebord (17). Comme il sera décrit plus en détail par la suite, l'extrémité libre de la bordure (46) coïncide avec l'une des extrémités du rail de guidage externe (39), celle opposée à l'axe de pivotement (47) de la portion de pivotement (37), lorsque ladite portion de pivotement est actionnée. De plus, l'extrémité libre de la bordure de raccord (46) présente une courbure circulaire dont la rayon est égal au rayon des galets (44,45), aux différentes épaisseurs près.

Le dispositif comprend un moyen apte à provoquer le pivotement de la portion de pivotement (37). Dans l'exemple décrit, ce moyen est un électroaimant (40), fixé sur le plateau fixe (12). Cet électroaimant est avantageusement commandé au moyen d'un micro-ordinateur, afin de synchroniser de façon simple et rapide le pivotement ou le non-pivotement des différents axes rotatifs (30) que comprend le dispositif. Un noyau magnétique (83) coulisse de façon classique dans le corps de l'électroaimant (40), et est fixé au niveau de l'une de ses extrémités à une patte de fixation (84) située sur la portion de pivotement (8). De plus, afin de permettre le retour de la portion de pivotement (37) à sa position originale lorsque l'action de l'électroaimant a cessé, et afin de limiter la course de ladite portion lorsque ledit électroaimant est activé, le dispositif comprend un ressort spiralé en traction (85), dont les points d'application sont respectivement situés sur une patte (88), fixée à l'extrémité libre de la bordure de raccord (46), et sur une patte (87), fixée au voisinage de l'extrémité de la portion de pivotement (37) sise vers l'axe de pivotement (47).

Les figures 8 et 9 illustrent de façon claire le mode d'action du dispositif selon l'invention. La portion de pivotement (37), lorsque l'électroaimant n'est pas activé, définit un rebord circulaire périphérique (17) complet du plateau (12), et lorsque ledit électroaimant (40) est activé, permet alors, comme il va être maintenant décrit, le pivotement de l'axe (30) considéré.

L'ensemble des axes (30) étant en rotation, actionnés au moyen du plateau (19) tournant solidaire du moteur (13), chacun des deux galets (44,45) des axes (30) sont en contact avec le rebord circulaire périphérique complet (17) du plateau (12), du fait que l'axe (30) suit une trajectoire circulaire constante et imposée par le plateau tournant (19), cette trajectoire se situant au voisinage dudit rebord, afin d'impliquer le contact desdits galets (44,45) avec le rebord (17). En effet, la biellette (43), reliant les deux galets (44,45) à l'axe (30) étant rigide, elle impose, du fait de la trajectoire de l'axe (30), le contact des deux galets avec le rebord (17).

Lorsque l'on désire provoquer le pivotement de cent quatre vingt degrés (180°) de l'un ou des mobiles (30) on actionne l'électroaimant (40) qui attire vers lui la portion de pivotement (37), par rotation de celle-ci autour de son propre axe de pivotement (47). Ainsi, le galet antérieur (45), du fait de la rotation du ou des axes (30), s'engage dans la voie de guidage définie par les deux rails (38,39). Du fait que la portion de pivotement (37) est en position écartée par rapport à sa position originale, le galet (45) s'écarte lui-même de son trajet circulaire, provoquant un écartement du galet postérieur (44) du rebord (17), et ce vers l'intérieur du plateau fixe (12), du fait de la trajectoire circulaire constante de l'axe (30) et de la rigidité de la biellette (43). La trajectoire du galet postérieur (44) est imposée par la rotation de la biellette (43) autour de l'axe de pivotement (30), rotation elle-même imposée par le trajet suivi par le galet antérieur (45).

L'axe (30) poursuivant sa trajectoire circulaire constante, le galet (44) poursuit sa propre trajectoire à l'intérieur du plateau (12) et rejoint le rebord (17) périphérique circulaire devant le galet (45), qui a terminé sa course dans la portion de pivotement (37).

Il est important de souligner que, au moment de l'introduction du galet antérieur (45) dans la portion de pivotement (37), la vitesse angulaire de pivotement est nulle. Puis, du fait de l'écartement externe de ladite portion de pivotement, et du fait de la rotation constante du ou des axes (30), la vitesse angulaire de pivotement augmente jusqu'à un maximum atteint lorsque ledit galet (45) arrive en fin de course de la voie de guidage (38,39), la vitesse linéaire du galet postérieur (44) étant alors elle-même maximum.

Lorsque le galet (44) passe devant le galet (45), la vitesse angulaire de pivotement diminue jusqu'à ce que le galet (44) atteigne le rebord (17), et ce de façon concomitante avec le retour du galet (45) le long dudit rebord, ledit galet (45) ayant juste terminé sa course le long de la bordure de raccord (46). La vitesse angulaire de pivotement redevient alors nulle, le pivotement de 180° est alors achevé. Si l'on ne désire faire pivoter qu'un seul axe (30), on cesse l'actionnement de l'électroaimant, permettant, de par l'action du ressort de rappel (85) le retour de la portion de pivotement (37) à sa position originale, c'est-à-dire celle définissant un rebord périphérique circulaire complet. Par contre, si l'on désire opérer au pivotement de l'ensemble des axes (30), on actionne l'électroaimant pendant une durée correspondant à la rotation d'un tour du plateau tournant.

Il est à noter que dans l'exemple décrit, le plateau tournant (19) doit tourner dans le sens inverse des aiguilles d'une montre, (c'est-à-dire dans le sens trigonométrique), afin que le galet antérieur (45) de chacun des axes (30) pénètre du bon côté de la portion de pivotement (37). Mais il est bien entendu, qu'il pourrait tout aussi bien tourner dans le sens des aiguilles d'une montre dans la mesure où l'on utilise l'énantiomè re (inverse optique) de la portion de pivotement (37).

Les boîtiers d'analyse (50) (cf figure 5) comprennent de façon connue une chambre pour le réactif, une chambre pour le réactant et une cellule de lecture (82) présentant au moins deux faces parallèles. Ils sont solidarisés sur chaque support individuel (27), au moyen des ergots (31) de positionnement. Ils subissent un pivotement de 180°,au moyen de l'axe de pivotement (30),afin de permettre l'inversion de la force centrifuge qui s'exerce sur eux,ladite force centrifuge étant destinée à transférer les liquides,du fait de l'utilisation de capillaires pour relier les différentes chambres au sein de ce boîtier (50). Il est à noter que chacun des boîtiers (50) présente sur l'une des surfaces latérales un code/barre portant le paramètre d'analyse utilisé et la date de péremption dudit boîtier.

Il va être décrit maintenant plus en détail le système optique permettant, outre la lecture du code/barre, l'analyse spectrophotométrique par absorbance du résultat de la réaction entre le réactif et le réactant présents dans ledit boîtier (50).

Une partie de ce système optique est fixée au bord du plateau fixe (12), du côté opposé à la portion de pivotement (37). Ce système optique (cf figure 5) comprend une lampe (51) fixée sur un plateau pivotant (52) à 90°, afin de faciliter les phases de changement de la lampe par l'intermédiaire de la trappe (11). Lorsqu'elle est en position opérationnelle, la lampe (51) est surmontée d'un miroir sphérique (53) destiné à focaliser au niveau d'un premier diaphragme (54) le faisceau lumineux qu'il reçoit. Le diaphragme (54) est suivi d'une lentille (55) destinée à former un faisceau parallèle de la lumière issue du diaphragme (54). Ce faisceau parallèle est alors calibré au moyen d'un deuxième diaphragme (56), et envoyé au travers de la cellule de lecture (83) des boîtiers (50). En effet, le système optique est réalisé de telle façon, qu'il libère un espace correspondant à l'épaisseur du boîtier (50). Le faisceau lumineux transmis par les cellules de lecture des boîtiers (50) est focalisé au moyen d'une lentille convergente (57) sur l'extrémité d'une fibre optique (58) monobrin en silice, destinée à transmettre le faisceau lumineux jusqu'au système d'analyse optique.

D'autre part, une cellule de lecture code/barre (59) ménagée au sein de l'ensemble optique précédemment décrit, et faisant face à l'une des faces latérales des boitiers (50), est située au voisinage de ladite face latérale lorsque le boitier est en position dans l'intervalle séparant le diaphragme (56) de la lentille convergente (57). Cette cellule de lecture code/barre (59) est reliée à une carte électronique décryptant le code/barre et le paramètre utilisé dans les boitiers et la date de péremption. Cette première partie du système optique est détaillée au sein de la figure 5.

Le système d'analyse optique est détaillé au sein de la figure 2. L'autre extrémité de la fibre optique (58) est située au voisinage d'un second ensemble d'éléments optiques, constituant le système d'analyse optique. Le faisceau lumineux, transmis par la fibre optique (58) est focalisé au moyen d'une lentille convergente (65) sur un diaphragme calibré (60).Ce dernier permet l'acheminement du faisceau lumineux sur un réseau holographique à champ plan (61), qui, de manière connue, réfléchit :
- la lumière source, appelée par convention, ordre "0" (zéro) ;
- différents spectres de la lumière source diffractée selon des angles connus ; par convention, ces spectres sont appelés ordres 1,-1, 2,-2,etc..., dans l'ordre de leur moindre transmission.

En ce qui concerne la présente invention, seuls les ordres zéro et -1 sont analysés.

Tout d'abord, une cellule (62) permet d'effectuer une mesure à l'ordre zéro de la lumière totale, afin de surveiller les variations de la lampe (51).
Simultanément, l'intensité de certaines raies de l'ordre -1 est analysée au moyen d'une barrette de photodiodes (63), faisant pratiquement face au réseau holographique (61). Les caractéristiques des photodiodes sont prédéterminées. L'ensemble constitué par le réseau holographique (61), les barrettes de photodiodes (63) et le second ensemble optique sont insérés au sein du boîtier (64), à l'abri de la lumière et de la poussière. Les connections issues des photodiodes (63) sont reliées à des cartes électroniques de manière classique, et interprétées ensuite au moyen d'un micro-ordinateur précédemment cité.

L'organe de thermostatisation, illustré au sein de la figure 4, comprend tout d'abord un ventilateur (70) pulsant de l'air au travers de résistances chauffantes (71), à l'issue desquelles l'air pulsé est guidé au moyen d'un guide de flux de chaleur (72), sur le dispositif de centrifugation. Le plateau supérieur de ce dernier présente en son centre un dôme (73), destiné à répartir le flux de chaleur sur l'ensemble des boitiers (50). De par la présence du capot (3) et de l'organe d'étanchéité (6), l'air chaud est recyclé, et réaspiré par l'intermédiaire d'un canal (74) situé sous le ventilateur (70).

Toutefois, il existe une arrivée d'air frais (75), afin de compenser les légères fuites toujours existantes dans ces dispositifs. Cette source (75) d'air frais est ménagée sur la face postérieure du boitier (1) du dispositif d'analyse.

Tout le dispositif, comme déjà dit, est régi par un micro-ordinateur qui ordonne les différentes phases de centrifugation, de pivotement, de thermostatisation et d'analyse optique. Ce micro-ordinateur est commandé au moyen d'un clavier tactile (5).

## Revendications

1. Dispositif de centrifugation pour la réalisation d'analyses, notamment biologiques et médicales, d'échantillons contenus dans un boîtier d'analyse (50), lequel comprend une cellule de lecture (82) pour toute mesure spectrophotométrique en absorbance, appareil comprenant :
- un plateau support (19), entrainé en rotation par un moyen moteur (13), comportant vers sa périphérie une pluralité de supports individuels (27) pour les différents boitiers (50), eux-mêmes rotatifs par rapport au plateau support ;
- des moyens (12,30,44,45) permettant de faire pivoter chaque support individuel par rapport au plateau support, afin d'orienter la force centrifuge par rapport à chaque boîtier d'analyse;
- un ensemble de mesure spectrophotométrique (51,52, 61,4), dont le trajet optique est perpendiculaire au plan du plateau support, et susceptible de traverser la cellule de lecture de chaque boitier, dans une position prédéterminée de ce dernier en rotation,
caractérisé en ce que les moyens permettant de faire pivoter chaque support individuel comprennent :
- un plateau fixe (12) par rapport au plateau support (19), disposé au-dessous de ce dernier, comportant un guide périphérique (17) ;
- une portion de pivotement (37), coplanaire avec le plateau fixe, articulée à une extrémité (47) sur ce dernier, comportant au moins un rail (38,39) de guidage, ayant un rayon de courbure coïncidant avec celui du guide périphérique (17) du plateau fixe, la portion de pivotement étant mobile entre deux positions, une première position dans laquelle le rail de guidage coïncide avec le guide du plateau fixe, et une seconde position dans laquelle le rail de guidage coïncide avec l'extrémité libre d'un raccord (46) en saillie externe par rapport au plateau fixe, et relié au guide périphérique ;
- une pluralité d'axes orthogonaux (30) au plateau support (19), montés libres en rotation sur ce dernier, à l'extrémité supérieure desquels sont fixés les différents supports individuels (27), et à l'extrémité inférieure desquels sont fixées différentes biellettes (43) parallèles au plateau fixe, chaque biellette comportant à ses deux extrémités deux galets (44,45) coplanaires prenant appui sur le guide périphérique du plateau fixe ;
- des moyens (40) d'actionnement de la portion (37) de pivotement.

2. Dispositif selon la revendication 1, caractérisé en ce que la courbure de l'extrémité libre du raccord (46) en saillie externe est égale à la courbure des galets (44,45).

3. Dispositif selon la revendication 1, caractérisé en ce que des moyens d'équilibrage dynamique sont associés au plateau support, et comprennent :
- sur le plateau support (19), une pluralité de rampes radiales (33), associées aux différents supports individuels (27), chaque rampe radiale étant ascendante du centre vers la périphérie dudit plateau, ainsi qu'une pluralité de billes d'équilibrage (34), reçues dans les différentes rampes radiales (33) respectivement ;
- un plateau de verrouillage (21), disposé parallélement au plateau support, solidaire en rotation avec ce dernier,comportant une pluralité d'éléments radiaux (35), mobiles chacun par rapport à un axe orthogonal à l'axe de rotation, chaque élément radial comportant du côté opposé au plateau support (19), une butée (36) contre un boitier d'analyse, et du côté en vis à-vis du plateau support (19) un moyen de retenue (81) d'une bille d'équilibrage correspondante, au voisinage du centre de rotation du plateau support.

4. Dispositif selon la revendication 3, caractérisé en ce qu'à chaque support individuel (27) correspond sur le plateau support une paire de rampes ascendantes (33) et de billes d'équilibrage (34).

5. Dispositif selon la revendication 4, caractérisé en ce que les rampes (33) constitutives d'une même paire sont disposées de part et d'autre d'un orifice (32) destiné à faire pivoter l'axe (30) d'un support individuel (27).

6. Dispositif selon la revendication 3, caractérisé en ce que les rampes radiales ascendantes (33) présentent une inclinaison par rapport à l'horizontale, comprise entre dix (10) et quinze degrés, de préférence au voisinage de douze degrés.

7. Dispositif selon la revendication 3, caractérisé en ce que le plateau de verrouillage (21) se présente sous forme d'une corolle, dont les pétales (35) se confondent avec les éléments radiaux.

8. Dispositif selon la revendication 1, caractérisé en ce qu'il comporte un plateau supérieur (22), solidaire en rotation du plateau support (19), disposé parallèlement au-dessus de ce dernier, comportant vers sa périphérie une pluralité de réceptacles (23) pour les différents boitiers (50), un orifice (26) étant ménagé dans chaque réceptacle (23) pour le passage de l'axe (30) de pivotement de chaque support individuel (27).

9. Dispositif selon les revendications 3 et 8, caractérisé en ce que d'une part le plateau de verrouillage (21) est situé entre le plateau support (19) et le plateau supérieur (22), et d'autre part les différentes butées (36) pénètrent, en position haute, dans des fentes (25) associées aux différents réceptacles.

10. Dispositif selon la revendication 1, caractérisé en ce que le plateau support (19) est muni d'un index de positionnement (48) permettant un repérage du boîtier d'analyse (50).

## Claims

1. A centrifuge for performing analyses, in particular medical and biological analyses of samples contained in a test pack (50) which comprises an optical cuvette (82) for any spectrophotometric absorbance measurement, such centrifuge including :
- a rotor (19) driven in rotation by a motor (13) comprising on its periphery several individual holders (27) for the various test packs (50) which themselves rotate relative to the rotor,
- means (12,30,44,45) allowing to spin each individual holder relative to the rotor, in order to direct the centrifugal force reltaive to each test pack,
- a spectrophotometric measurement unit (51,52,61,4), the optical path of which is perpendicacular to the plane of the rotor, and likely to cross the optical cuvette of each test pack, in a pre-determined position of the latter in rotation,
characterized in that the means capable of spinning each individual holder, comprise :
- a plate fixed (12) relative to the rotor (19), fitted under the latter, including a peripheral guide (17),
- a spinning portion (37), coplanar with the fixed plate, one of its ends (47) being articulated about the latter, including at least one guiding rail (38,39) with a bending radius which coincides with that of the peripheral guide (17) of the fixed position where the guiding rail fits with the free end of a projecting connection (46) external to the fixed plate and linked to the peripheral guide,
- several axes (30) orthogonal to the rotor (19) mounted rotation-free on the latter, on the upper end of which the various individual holders (27) are fitted, and on the bottom end of which various rods (47) are mounted parallel to the fixed plate, each rod including at its both ends two coplanar rollers (44,45) resting on the peripheral guide of the fixed plate,
- means (40) to activate the spinning portion.

2. A centrifuge as claimed in claim 1, wherein the bend of the free end of the external projecting connection (46) is equal to the bend of the rollers (44,45).

3. A centrifuge as claimed in claim 1, wherein dynamic balancing means are associated with the rotor, and comprise :
- on the rotor (19) several radial housings (33) associated with the various individual holders (27), each radial housing ascending from the center to the periphery of said rotor, as well as several balancing balls (34) respectively received in the various radial housings (33)
- a locking plate (21) fitted parallel to the rotor, integral in rotation with the latter, including several radial elements (35), each moving relative to an axis orthogonal to the rotation axis, each radial element including opposite to the rotor (19) a pin (36) against a test pack, and on the side facing the rotors (19) a stopper means (81) retaining a corresponding balancing ball, close to the rotation center of the rotor.

4. A centrifuge as claimed in claim 3, wherein on the rotor, there is a pair of ascending housings (33) and balancing balls (34) which corresponds to each individual holder (27).

5. A centrifuge as claimed in claim 4, wherein the housings (33) which form a same pair are fitted on both sides of an orifice (32) designed to spin the axis (30) of an individual holder (27).

6. A centrifuge as claimed in claim 3, wherein the ascending radial housings (33) have a slope relative to the horizontal line, comprised between ten and fifteen degrees, rather close to twelve degrees.

7. A centrifuge as claimed in claim 3, wherein the locking plate (21) has the form of a corolla, the petals (35) of which merge with the radial elements.

8. A centrifuge as claimed in claim 1, wherein it includes an upper plate (22) integral in rotation with the rotor (19) fitted in parallel above the latter, including towards its periphery several receptacles (23) for the various test packs (50), an aperture (26) being fitted in each receptable (23) for the passage of the axis which spins each individual holder (27).

9. A centrifuge as claimed in claim 3 and 8, wherein on the one hand, the locking plate (21) is located between the rotor (19) and the upper plate (22) and on the other hand, the various pins enter - when in upper position - into slits (25) associated with the various receptacles.

10. A centrifuge as claimed in claim 1, wherein the rotor (19) is equipped with a locating index (48) which allows to spot the test pack (50).

## Patentansprüche

1. Zentrifugenvorrichtung zum Durchführen von Analysen, insbesondere biologischen und medizinischen Analysen von Proben, die in einem Analysenbehälter (50) mit einer Ablesezelle (82) für absorptions-spektralphotometrische Messungen enthalten sind, wobei die Vorrichtung enthält:
- eine von einem Motor (13) in Rotation versetzte Trägerscheibe (19), die an ihrer Peripherie eine Vielzahl von Einzelauflagern (27) für die Behälter (50) aufweist, die ihrerseits gegenüber der Trägerscheibe drehbar sind;
- Mittel (12,30,44,45) zum Verschwenken jedes Einzelauflagers gegenüber der Trägerscheibe, zum Ausrichten der Zentrifugalkraft in bezug auf jeden Analysenbehälter;
- eine spektralphotometrische Meßanordnung (51,52,61,4), deren Strahlengang senkrecht zur Trägerscheibe verläuft und geeignet ist, die Ablesezelle eines jeden in Rotation befindlichen Behälters in einer festgelegten Position zu durchstrahlen;
dadurch gekennzeichnet, daß die Mittel zum Verschwenken eines jeden Einzelauflagers enthalten:
- einen gegenüber der Trägerscheibe (19) feststehenden Teller (12), der unterhalb derselben angeordnet ist und einen Führungsrand (17) aufweist;
- ein mit dem feststehenden Teller koplanares Schwenkteil (37), das an einem Ende (47) an demselben angelenkt ist und mindestens eine Führungsschiene (38,39) aufweist, mit einem Krümmungsradius, der mit dem des Führungsrandes (17) des feststehenden Tellers übereinstimmt, wobei das Schwenkteil zwischen zwei Stellungen bewegbar ist,einer ersten Stellung, in der die Führungsschiene mit dem Führungsrand des feststehenden Tellers übereinstimmt, und einer zweiten Stellung, in der die Führungsschiene mit dem freien Ende eines Anschlusses (46) übereinstimmt, der aus dem feststehenden Teller nach außen vorspringt und mit dem Führungsrand verbunden ist;
- eine Vielzahl zur Trägerscheibe (19) rechtwinkliger, auf derselben frei drehbar angeordneter Achsbolzen (30), an deren oberem Ende die verschiedenen Einzelauflager (27) befestigt sind und an deren unterem Ende verschiedene, zum feststehenden Teller Parallele Schwingarme (43) befestigt sind, wobei jeder Schwingarm an seinen beiden Enden zwei koplanare, sich an dem Führungsrand des feststehenden Tellers abstützende Rollen (44,45) aufweist;
- Mittel (40) zur Betätigung des Schwenkteils (37).

2. Vorrichtung nach Anspruch 1, dadurch gekennzeichnet, daß die Krümmung des freien Endes des nach außen vorspringenden Anschlusses (46) gleich der Krümmung der Rollen (44,45) ist.

3. Vorrichtung nach Anspruch 1, dadurch gekennzeichnet, daß Mittel zum dynamischen Auswuchten auf der Trägerscheibe angeordnet sind und umfassen:
- auf der Trägerscheibe (19) eine Vielzahl von radialen Rampen (33), die den verschiedenen Einzelauflagern (27) zugeordnet sind, wobei jede radiale Rampe von der Mitte in Richtung zur Peripherie der Trägerscheibe ansteigt, sowie eine Vielzahl von Auswuchtkugeln (34), welche jeweils von den verschiedenen radialen Rampen (33) aufgenommen sind;
- eine parallel zur Trägerscheibe angeordnete, mit dieser in Rotation fest verbundene Verriegelungsplatte (21), die eine Vielzahl radialer Elemente (35) aufweist, von denen jedes um eine zur Drehachse senkrechte Achse bewegbar ist, wobei jedes radiale Element auf der der Trägerscheibe (19) abgewandten Seite einen gegen einen Analysenbehälter anlegbaren Anschlag (36) und auf der der Trägerscheibe (19) zugewandten Seite, in Nähe des Drehpunktes derselben, ein Rückhaltemittel (81) für eine korrespondierende Auswuchtkugel aufweist.

4. Vorrichtung nach Anspruch 3, dadurch gekennzeichnet, daß jedes Einzelauflager (27) mit einem Paar ansteigender Rampen (33) und Auswuchtkugeln (34) auf der Trägerscheibe korrespondiert.

5. Vorrichtung nach Anspruch 4, dadurch gekennzeichnet, daß die ein Paar bildenden Rampen (33) zu beiden Seiten eines Auges (32) angeordnet sind, das für die Verschwenkung des Achsbolzens (30) eines Einzelauflagers (27) vorgesehen ist.

6. Vorrichtung nach Anspruch 3, dadurch gekennzeichnet, daß die ansteigenden radialen Rampen (33) eine Neigung gegenüber der Horizontalen aufweisen, die zwischen zehn (10) und fünfzehn Grad, vorzugsweise in der Nähe von zwölf Grad liegt.

7. Vorrichtung nach Anspruch 3, dadurch gekennzeichnet, daß die Verriegelungsplatte (21) die Form einer Blütenkrone hat, deren Blütenblätter (35) mit den radialen Elementen zusammenfallen.

8. Vorrichtung nach Anspruch 1, dadurch gekennzeichnet, daß sie eine obere Platte (22) aufweist, die mit der Trägerscheibe (19) in Rotation fest verbunden und parallel oberhalb derselben angeordnet ist, und die zu ihrem Umfang hin eine Vielzahl von Aufnahmen (23) für die verschiedenen Behälter (50) aufweist, wobei eine Öffnung (26) für den Durchgang des Achsbolzens (30) zum Verschwenken jedes Einzelauflagers (27) in jeder Aufnahme (23) ausgespart ist.

9. Vorrichtung nach den Ansprüchen 3 und 8, dadurch gekennzeichnet, daß einerseits die Verriegelungsplatte (21) zwischen der Trägerscheibe (19) und der oberen Platte (22) angeordnet ist und andererseits die verschiedenen Anschläge (36) in oberer Position durch den verschiedenen Aufnahmen zugeordnete Schlitze (25) hindurchgreifen.

10. Vorrichtung nach Anspruch 1, dadurch gekennzeichnet, daß die Trägerscheibe (19) mit einem Positionszeiger (48) versehen ist, der eine Ortsbestimmung des Analysenbehälters (50) ermöglicht.
